# EUROPÄISCHE PATENTSCHRIFT

(11) **EP 3 219 404 B1**
(45) Veröffentlichungstag und Bekanntmachung des Hinweises auf die Patenterteilung: **06.06.2018**
(21) Anmeldenummer: 16160858.3
(22) Anmeldetag: 17.03.2016
(51) Int. Cl.: B21D 28/26, B21D 45/08

(54) **BEARBEITUNGSEINHEIT SOWIE WERKZEUGMASCHINE ZUR STANZENDEN BEARBEITUNG VON WERKSTÜCKEN, INSBESONDERE VON BLECHEN**
MACHINING UNIT AND MACHINE-TOOL FOR STAMPING WORKPIECES, IN PARTICULAR METAL SHEETS
UNITE D'USINAGE ET MACHINE-OUTIL DESTINEE AU TRAITEMENT PAR POINÇONNAGE DES PIECES USINEES, EN PARTICULIER DES TOLES

(43) Veröffentlichungstag der Anmeldung: 20.09.2017
(73) Patentinhaber: TRUMPF Werkzeugmaschinen GmbH + Co. KG, 71254 Ditzingen (DE)
(72) Erfinder: ETZEL, Kai, 74354 Besigheim (DE); TRÄNKLEIN, Dennis, 71154 Nufringen (DE)
(74) Vertreter: Kohler Schmid Möbus Patentanwälte

(56) Entgegenhaltungen:
- EP-A1- 2 527 058
- EP-A1- 2 669 024
- JP-U- H0 737 428

## Beschreibung

Die Erfindung betrifft eine Bearbeitungseinheit einer Werkzeugmaschine zur stanzenden Bearbeitung von Werkstücken, insbesondere von Blechen, mit einem Stanzwerkzeugträger, an welchem ein Stanzwerkzeug anbringbar ist, sowie mit einem Stanzantrieb, der ein Querantriebselement aufweist, wobei der Stanzwerkzeugträger längs einer Hubachse bewegbar ist, indem das Querantriebselement mittels eines Stanzantriebsmotors des Stanzantriebs relativ zu dem Stanzwerkzeugträger mit einer Antriebs-Querbewegung längs einer Querbewegungsachse antreibbar ist, die in Querrichtung der Hubachse des Stanzwerkzeugträgers verläuft.

Die Erfindung betrifft des Weiteren eine Werkzeugmaschine zur stanzenden Bearbeitung von Werkstücken mit einer Bearbeitungseinheit der vorstehenden Art.

Gattungsgemäßer Stand der Technik ist bekannt aus EP 2 527 058 A1. Diese Druckschrift offenbart eine Presse mit einer Hubantriebsvorrichtung, mittels derer ein Pressenwerkzeug entlang einer Hubachse in Richtung auf ein mit dem Pressenwerkzeug zu bearbeitendes Werkstück und/oder in Gegenrichtung bewegbar ist. Zur Erzeugung der Bewegung des Pressenwerkzeugs längs der Hubachse umfasst die Hubantriebsvorrichtung einen Antriebsmotor sowie ein zwischen dem Antriebsmotor und dem Pressenwerkzeug angeordnetes Keilgetriebe. Antriebsseitige Keilgetriebeelemente werden mittels des Antriebsmotors in Querrichtung der Hubachse des Pressenwerkzeugs bewegt. Bei ihrer Bewegung wirken die antriebsseitigen Keilgetriebeelemente mit abtriebsseitigen Keilgetriebeelementen zusammen, an welche das Pressenwerkzeug angebunden ist und die sich aufgrund der von den antriebsseitigen Keilgetriebeelementen in Querrichtung der Hubachse ausgeführten Bewegungen gemeinschaftlich mit dem Pressenwerkzeug längs der Hubachse bewegen.

Die Funktionalität des Standes der Technik zu erweitern, ist Aufgabe der vorliegenden Erfindung.

Erfindungsgemäß gelöst wird diese Aufgabe durch die Bearbeitungseinheit gemäß Patentanspruch 1 und durch die Werkzeugmaschine gemäß Patentanspruch 15.

Zusätzlich zu einer Stanzeinheit mit einem Stanzwerkzeugträger für ein Stanzwerkzeug und mit einem Stanzantrieb zum Bewegen des Stanzwerkzeugträgers und des Stanzwerkzeugs längs einer Hubachse verfügt die erfindungsgemäße Bearbeitungseinheit über eine Abstreifereinheit mit einem Abstreifer für das Stanzwerkzeug der Stanzeinheit, wobei der Abstreiferträger und somit auch der Abstreifer entkoppelt von dem Stanzwerkzeug längs der Hubachse positioniert werden können. Der Stanzantrieb umfasst ein Querantriebselement, das zur Erzeugung von Bewegungen des Stanzwerkzeugträgers längs der Hubachse mit Antriebs-Querbewegungen längs einer in Querrichtung der Hubachse verlaufenden Querbewegungsachse angetrieben wird. Zur Entkoppelung der Abstreifervon der Stanzwerkzeugbewegung ist zum einen das Querantriebselement des Stanzantriebs bei seinen Antriebs-Querbewegungen relativ zu dem Abstreiferträger längs der Querbewegungsachse beweglich. Außerdem können sich der Stanzwerkzeugträger und der Abstreiferträger relativ zueinander längs der Hubachse bewegen. Die Position des Abstreiferträgers und somit auch die Position des an dem Abstreiferträger anzubringenden Abstreifers längs der Hubachse lässt sich folglich unabhängig von der Position definieren, welche der Stanzwerkzeugträger und das Stanzwerkzeug längs der Hubachse einnehmen. Bewegungen des Querantriebselements des Stanzantriebs längs der Querbewegungsachse wirken sich nicht auf die Position des Abstreiferträgers und des Abstreifers längs der Hubachse aus.

Damit besteht im Falle der Erfindung insbesondere die Möglichkeit, den Abstreifer nicht nur in einem Betriebsmodus "aktiver Abstreifer" sondern auch in einem Betriebsmodus "passiver Abstreifer" zu betreiben.

In dem Betriebsmodus "aktiver Abstreifer" bedarf der Abstreifer nicht zwingend eines eigenständigen Antriebs, um Bewegungen längs der Hubachse ausführen zu können. Vielmehr werden Positionen, welche der Abstreifer längs der Hubachse einnimmt, sowohl bei einem längs der Hubachse zu dem zu bearbeitenden Werkstück hin gerichteten Arbeitshub des Stanzwerkzeugs als auch bei einem in Gegenrichtung ausgeführten Rückhub durch das Stanzwerkzeug beziehungsweise durch den mit dem Stanzwerkzeug versehenen Stanzwerkzeugträger definiert. Bewegungsmäßig mit dem Stanzwerkzeug gekoppelt bewegt sich der Abstreifer bei dem Arbeitshub des Stanzwerkzeugs längs der Hubachse in Richtung auf das zu bearbeitende Werkstück, bis der Abstreifer auf dem Werkstück aufsetzt. Bei auf dem Werkstück abgestütztem und folglich in Richtung der Hubachse zwangsläufig ortsunveränderlichem Abstreifer setzt das Stanzwerkzeug seinen Arbeitshub längs der Hubachse fort, bis das Werkstück stanzend bearbeitet ist. Mit Erreichen des Totpunktes des Arbeitshubs wird der dem Arbeitshub entgegengerichtete Rückhub des Stanzwerkzeugs eingeleitet und das Stanzwerkzeug bewegt sich zunächst relativ zu dem weiterhin auf dem Werkstück aufsitzenden Abstreifer in Gegenrichtung des Arbeitshubs längs der Hubachse, bis das Stanzwerkzeug aus dem nun stanzend bearbeiteten Werkstück austritt. Sobald das Stanzwerkzeug aus dem Werkstück ausgetreten ist, nimmt es den Abstreifer in der Rückhubrichtung mit einer von dem Werkstück weg gerichteten Bewegung mit.

In dem Betriebsmodus "passiver Abstreifer" wird der Abstreifer längs der Hubachse in eine Position bewegt, in welcher der Abstreifer von dem Werkstück beabstandet ist. Bei von dem Werkstück beabstandetem Abstreifer wird das Werkstück mittels des Stanzwerkzeugs bearbeitet, das relativ zu dem Abstreifer einen entsprechend bemessenen Hub längs der Hubachse ausführt. Abweichend von dem vorstehend beschriebenen Betriebsmodus "aktiver Abstreifer" wird in dem Betriebsmodus "passiver Abstreifer" die von dem Abstreifer während der Werkstückbearbeitung längs der Hubachse eingenommene Position durch einen separaten Abstreiferantrieb definiert, da anders als in dem Betriebsmodus "aktiver Abstreifer" das Werkstück hierfür nicht genutzt werden kann. Damit bei von dem Werkstück beabstandetem Abstreifer die Werkstückbearbeitung mittels des Stanzwerkzeugs durchgeführt werden kann, muss die Möglichkeit bestehen, den Abstreifer und das Stanzwerkzeug ohne Zuhilfenahme des Werkstücks voneinander entkoppelt längs der Hubachse zu bewegen.

Besondere Ausführungsarten der Erfindung gemäß den unabhängigen Patentansprüchen 1 und 15 ergeben sich aus den abhängigen Patentansprüchen 2 bis 14 und 16.

Damit sich das Querantriebselement des Stanzantriebs funktionssicher relativ zu dem Abstreiferträger längs der Querbewegungsachse bewegen kann, ist der Abstreiferträger in bevorzugter Ausgestaltung der Erfindung in Richtung der Querbewegungsachse abgestützt, wobei im Interesse einer besonders kompakten Bauweise der Bearbeitungseinheit zur Abstützung des Abstreiferträgers der Stanzwerkzeugträger genutzt wird (Patentanspruch 2).

Eine definierte Bewegung des Querantriebselements des Stanzantriebs längs der Querbewegungsachse wird erfindungsgemäß durch eine entsprechende Führung des Querantriebselements gewährleistet. Bevorzugtermaßen dient dabei im Interesse einer kompakten Bauweise der erfindungsgemäßen Bearbeitungseinheit zur Führung des Querantriebselements längs der Querbewegungsachse eine für den Abstreiferträger vorgesehene Tragstruktur, an welcher der Abstreiferträger in Richtung der Hubachse beweglich gelagert ist (Patentanspruch 3). In Richtung der Querbewegungsachse kann die Tragstruktur für den Abstreiferträger an dem Stanzwerkzeugträger abgestützt sein, damit sich das Querantriebselement des Stanzantriebs funktionssicher relativ zu der Tragstruktur für den Abstreiferträger längs der Querbewegungsachse bewegen kann.

Einer kompakten Bauweise der gesamten Anordnung dient auch das kennzeichnende Merkmal von Patentanspruch 4, demgemäß das Querantriebselement des Stanzantriebs an einer Tragstruktur der Bearbeitungseinheit in Richtung der Hubachse abgestützt ist und seinerseits den Abstreiferträger und/oder dessen Tragstruktur und/oder einen Abstreiferantriebsmotor des Abstreiferantriebs und/oder den Stanzwerkzeugträger in Richtung der Hubachse abstützt.

In weiterer bevorzugter Ausgestaltung der Erfindung ist als Abstreiferantriebsmotor ein Kolben-Zylinder-Motor vorgesehen (Patentanspruch 5).

Eine in Richtung der Querbewegungsachse wirksame Abstützung des Abstreiferträgers an dem Stanzwerkzeugträger bei gleichzeitiger Beweglichkeit des Abstreiferträgers längs der Hubachse ist in bevorzugter Ausgestaltung der Erfindung dadurch realisiert, dass der Abstreiferträger an einen Abstreiferantriebsmotor des Abstreiferantriebs über eine Antriebsstange angebunden ist, welche den Stanzwerkzeugträger längs der Hubachse passiert, insbesondere durchsetzt, wobei der Abstreiferträger an der von dem Abstreiferantriebsmotor abliegenden Seite der Antriebsstange angeordnet ist (Patentanspruch 6).

Ist als Abstreiferantriebsmotor ein Kolben-Zylinder-Motor vorgesehen, so kann als den Stanzwerkzeugträger passierende beziehungsweise durchsetzende Antriebsstange eine Kolbenstange genutzt werden, die an dem Kolben des Abstreiferantriebsmotors angebracht ist und an deren von dem Abstreiferantriebsmotor abliegendes Ende der Abstreiferträger angebunden ist (Patentanspruch 7).

Zur Gewährleistung einer besonders wirksamen Lagerung und Führung des Abstreiferträgers und somit auch des Abstreifers dienen in weiterer bevorzugter Ausgestaltung der Erfindung zwei Antriebsstangen, die insbesondere längs der Querantriebsachse gegeneinander versetzt sind. Beide Antriebsstangen passieren beziehungsweise durchsetzen den Stanzwerkzeugträger längs der Hubachse. Über beide Antriebsstangen ist der Abstreiferträger in Richtung der Querbewegungsachse abgestützt und längs der Hubachse beweglich an dem Stanzwerkzeugträger geführt (Patentanspruch 8).

Zur Bewegung der mit dem Abstreiferträger versehenen Antriebsstangen dient dabei bevorzugtermaßen ein Abstreiferantriebsmotor mit zwei Motoreinheiten, von denen jeweils eine einer der beiden Antriebsstangen zugeordnet ist (Patentanspruch 9). In bevorzugter Ausgestaltung der Erfindung sind die Motoreinheiten des Abstreiferantriebsmotors als Kolben-Zylinder-Einheiten ausgeführt.

Als Stanzantrieb ist erfindungsgemäß insbesondere eine Antriebsbauart vorgesehen, die ein zwischen dem Stanzantriebsmotor und dem Stanzwerkzeugträger angeordnetes Keilgetriebe aufweist. Das Keilgetriebe umfasst ein oder zwei stanzantriebsmotorseitige Getriebeelemente, die jeweils von einem Querantriebselement des Stanzantriebs gebildet werden. Dem oder den stanzantriebsmotorseitigen Getriebeelementen sind ein oder zwei stanzwerkzeugträgerseitige Getriebeelemente des Keilgetriebes zugeordnet (Patentansprüche 10, 13).

Sind als stanzantriebsmotorseitige Getriebeelemente zwei Querantriebselemente vorgesehen, so werden diese gegenläufig längs der Querbewegungsachse bewegt, um Bewegungen des Stanzwerkzeugträgers längs der Hubachse zu erzeugen (Patentanspruch 12).

Das oder die Querantriebselemente und/oder das oder die stanzwerkzeugträgerseitigen Getriebeelemente des Stanzantriebs sind in vorteilhafter Ausgestaltung der Erfindung als Getriebekeil(e) ausgebildet mit einer gegen die Querbewegungsachse geneigten Keilfläche (Patentansprüche 11, 14).

In bevorzugter Ausgestaltung der erfindungsgemäßen Werkzeugmaschine ist ausweislich Patentanspruchs 16 vorgesehen, dass die gesamte Bearbeitungseinheit an einem Maschinengestell der Werkzeugmaschine längs der Querbewegungsachse positionierbar ist. Mit entlang der Querbewegungsachse ausgeführten Positionierbewegungen fährt die Bearbeitungseinheit die Bearbeitungsstellen an dem zum bearbeitenden Werkstück an. Dabei sind ein zu bearbeitendes Werkstück und die Bearbeitungseinheit der Werkzeugmaschine bevorzugtermaßen relativ zueinander in einer sich senkrecht zu der Hubachse erstreckenden Ebene positionierbar, die von der Querbewegungsachse sowie von einer senkrecht zu der Querbewegungsachse verlaufenden weiteren Achse aufgespannt wird. Zur Erzeugung der Relativbewegung von Bearbeitungseinheit und Werkstück in Richtung der weiteren Bewegungsachse ist eine entsprechende Beweglichkeit des Werkstücks oder eine entsprechende Beweglichkeit der Bearbeitungseinheit oder eine entsprechende Beweglichkeit sowohl des Werkstücks als auch der Bearbeitungseinheit denkbar.

In bevorzugter Ausgestaltung der Erfindung werden die Bewegungen der Bearbeitungseinheit längs der Querbewegungsachse erzeugt, indem der Stanzantriebsmotor das oder die Querantriebselemente längs der Querbewegungsachse antreibt und die Querantriebselemente den Stanzwerkzeugträger und den Abstreiferträger in der Bewegungsrichtung mitnehmen.

Nachfolgend wird die Erfindung anhand beispielhafter schematischer Darstellungen näher erläutert. Es zeigen:
- Figur 1: eine stark schematisierte Darstellung einer Werkzeugmaschine mit einer Bearbeitungseinheit zur stanzenden Bearbeitung von Blechen und
- Figur 2: die Bearbeitungseinheit gemäß Figur 1 in detaillierterer perspektivischer Darstellung.

Gemäß Figur 1 weist eine als Stanzmaschine 1 ausgeführte Werkzeugmaschine ein Maschinengestell 2 mit einem oberen horizontalen Gestellschenkel 3 auf. Der obere Gestellschenkel 3 erstreckt sich über eine Werkstückauflage 4, die ein zu bearbeitendes Werkstück in Form eines Blechs 5 lagert.

Die stanzende Bearbeitung des Blechs 5 wird mittels einer Bearbeitungseinheit 6 durchgeführt. Die Bearbeitungseinheit 6 umfasst einen Stanzwerkzeugträger 7 mit einer herkömmlichen Werkzeugaufnahme 8, in welche ein Stanzwerkzeug in Form eines in Figur 1 nicht dargestellten Stanzstempels üblicher Bauart eingewechselt werden kann. Weiterhin umfasst die Bearbeitungseinheit 6 einen ringartigen Abstreiferträger 9, der einen Abstreifer 10 herkömmlicher Bauart für den in die Werkzeugaufnahme 6 eingewechselten Stanzstempel lagert.

Der Stanzwerkzeugträger 7 mit der Werkzeugaufnahme 8 und dem in die Werkzeugaufnahme 8 eingewechselten Stanzstempel einerseits und der Abstreiferträger 9 mit dem Abstreifer 10 andererseits können voneinander entkoppelt längs einer vertikalen Hubachse 11 (Z-Achse) bewegt und positioniert werden. Die Bewegungen des Stanzwerkzeugträgers 7 längs der Hubachse 11 werden mittels eines motorischen Stanzantriebs 12 erzeugt. Zur Bewegung und Positionierung des Abstreiferträgers 9 längs der Hubachse 11 ist ein motorischer Abstreiferantrieb 13 vorgesehen.

Der Stanzantrieb 12 umfasst einen elektrischen Stanzantriebmotor 14 mit zwei an dem Maschinengestell 2 montierten Motoreinheiten 15, 16. Die Motoreinheit 15 treibt über eine in Figur 2 gestrichelt angedeutete Antriebsspindel 46 ein erstes Querantriebselement 17, die Motoreinheit 16 über eine gleichfalls in Figur 2 gestrichelt angedeutete Antriebsspindel 47 ein zweites Querantriebselement 18 längs einer horizontalen Querbewegungsachse 19 (Y-Achse) an. Die Antriebsspindeln 46, 47 der Motoreinheiten 15, 16 greifen zu diesem Zweck in Spindelmuttern 48, 49 ein, die an dem ersten Querantriebselement 17 und an dem zweiten Querantriebselement 18 angebracht sind (Figur 2).

Die Antriebsspindeln 46, 47 weisen gleichsinnige Gewinde auf. Bei gleichsinniger Drehrichtung treiben die Antriebsspindeln 46, 47 folglich die Spindelmuttern 48, 49 und die mit diesen verbundenen Querantriebselemente 17, 18 längs der Querbewegungsachse 19 gleichgerichtet an. Einander entgegengerichtete Drehbewegungen der Antriebsspindeln 46, 47 bewirken gegenläufige Bewegungen der Spindelmuttern 48, 49 und der Querantriebselemente 17, 18 längs der Querbewegungsachse 19.

Bei ihren Bewegungen längs der Querbewegungssachse 19 sind das erste Querantriebselement 17 und das zweite Querantriebselement 18 an den Querantriebselementen 17, 18 gemeinsamen Führungsschienen 20 der Bearbeitungseinheit 6 in Bewegungsrichtung geführt. Die Führungsschienen 20 sind an dem in Figur 2 der Übersichtlichkeit halber nicht dargestellten Maschinengestell 2 der Stanzmaschine 1 angebracht und bilden folglich eine Tragstruktur der Bearbeitungseinheit 6.

Das erste Querantriebselement 17 und das zweite Querantriebselement 18 sind Teil eines Keilgetriebes 21, das zwischen dem Stanzantriebsmotor 14 bzw. den Motoreinheiten 15, 16 einerseits und dem Stanzwerkzeugträger 7 andererseits vorgesehen ist. Das erste Querantriebselement 17 und das zweite Querantriebselement 18 bilden als Getriebekeile ausgeführte stanzantriebsmotorseitige Getriebeelemente des Keilgetriebes 21.

An gegensinnig gegen die Querbewegungsachse 19 geneigten Keilflächen 22, 23 wirken die Querantriebselemente 17, 18 mit Getriebekeilen 24, 25 des Stanzwerkzeugträgers 7 zusammen. Die Getriebekeile 24, 25 bilden stanzwerkzeugträgerseitige Getriebeelemente des Keilgetriebes 21 und sind mit gegensinnig gegen die Querbewegungsachse 19 verlaufenden Keilflächen 26, 27 versehen, die ihrerseits den Keilflächen 22, 23 des ersten Querantriebselements 17 und des zweiten Querantriebselements 18 gegenüberliegen.

An den Keilflächen 26, 27 der Getriebekeile 24, 25 sind Führungsschienen 28, 29 angebracht, auf denen Führungsschuhe 30, 31 aufsitzen, die ihrerseits an dem ersten Querantriebselement 17 und dem zweiten Querantriebselement 18 montiert sind. Aufgrund des in vertikaler Richtung wirksamen Formschlusses zwischen den Führungsschienen 28, 29 einerseits und den Führungsschuhen 30, 31 andererseits ist der Stanzwerkzeugträger 7 an dem ersten Querantriebselement 17 und an dem zweiten Querantriebselement 18 aufgehängt. Die Querantriebselemente 17, 18 wiederum sind über die Führungsschienen 20 an dem Maschinengestell 2 der Stanzmaschine 1 in vertikaler Richtung und somit längs der Hubachse 11 abgestützt. Längs der Querbewegungsachse 19 sind das erste Querantriebselement 17 und das zweite Querantriebselement 18 relativ zu dem Stanzwerkzeugträger 7 beweglich.

In Figur 1 sind das erste Querantriebselement 17 und das zweite Querantriebselement 18 längs der Querbewegungsachse 19 maximal voneinander beabstandet. Der Stanzwerkzeugträger 7 ist daher gegenüber der Werkstückauflage 4 und dem darauf gelagerten Blech 5 längs der Hubachse 11 maximal angehoben.

Werden ausgehend von diesen Verhältnissen die Motoreinheiten 15, 16 des Stanzantriebsmotors 14 mit entsprechender gegensinniger Drehrichtung der Antriebsspindeln 46, 47 betätigt, so bewegen sich die von den Motoreinheiten 15, 16 angetriebenen Querantriebselemente 17, 18 längs der Querbewegungsachse 19 aufeinander zu. Aufgrund der horizontalen Zwangsführung der Querantriebselemente 17, 18 bewirkt das Keilgetriebe 21, dass sich infolge der gegenseitigen Annäherung des ersten Querantriebselements 17 und des zweiten Querantriebselements 18 der Stanzwerkzeugträger 7 längs der Hubachse 11 mit einem Arbeitshub zu der Werkstückauflage 4 und dem zu bearbeitenden Blech 5 hin absenkt.

Die zur Bearbeitung des Blechs 5 ausgeführte Absenkbewegung des Stanzwerkzeugträgers 7 längs der Hubachse 11 endet, sobald der an der Werkzeugaufnahme 8 des Stanzwerkzeugträgers 7 montierte Stanzstempel das Blech 5 durchdrungen und dadurch stanzend bearbeitet hat. Bei der stanzenden Bearbeitung des Blechs 5 wirkt der Stanzstempel mit einer an der Unterseite des Blechs 5 vorgesehenen und in den Abbildungen nicht erkennbaren Stanzmatrize herkömmlicher Bauart zusammen.

Ist der Arbeitshub beendet, so werden die Motoreinheiten 15, 16 und die Antriebsspindeln 46, 47 in ihrer Drehrichtung umgesteuert und das erste Querantriebselement 17 sowie das zweite Querantriebselement 18 werden durch die Motoreinheiten 15, 16 mit gegenläufigen Bewegungen längs der Querbewegungsachse 19 voneinander weg bewegt. In der Folge wird der Stanzwerkzeugträger 7 mit einem Rückhub längs der Hubachse 11 angehoben, bis er schließlich wieder die in Figur 1 dargestellte Position einnimmt.

Soll nun die gesamte Bearbeitungseinheit 6 längs des oberen Gestellschenkels 3 des Maschinengestells 2 zu einer weiteren Bearbeitungsstelle verfahren werden, so sind die Motoreinheiten 15, 16 und deren Antriebsspindeln 46, 47 mit gleichsinniger Drehrichtung zu betätigen. In Abhängigkeit von der Richtung der gleichsinnigen Drehbewegung der Antriebsspindeln 46, 47 bewegen sich die Querantriebselemente 17, 18 und mit diesen die gesamte Bearbeitungseinheit 6 ausgehend von der Position gemäß Figur 1 längs der Querbewegungsachse 19 in Figur 1 nach rechts oder nach links.

Entkoppelt von dem Stanzwerkzeugträger 7 werden der Abstreiferträger 9 und der Abstreifer 10 längs der Hubachse 11 mittels eines Abstreiferantriebsmotors 32 des Abstreiferantriebs 13 bewegt, wobei der Abstreiferantriebsmotor 32 zwei Motoreinheiten in Form von Kolben-Zylinder-Einheiten 33, 34 umfasst.

An die Kolben-Zylinder-Einheit 33 ist der Abstreiferträger 9 über eine erste Antriebsstange 35 angebunden. Eine zweite Antriebsstange 36 verbindet den Abstreiferträger 9 mit der Kolben-Zylinder-Einheit 34. Dabei handelt es sich bei den Antriebsstangen 35, 36 um Kolbenstangen der Kolben-Zylinder-Einheiten 33, 34.

Längs der Querbewegungsachse 19 sind die erste Antriebsstange 35 und die zweite Antriebsstange 36 gegeneinander versetzt. Sowohl die erste Antriebsstange 35 als auch die zweite Antriebsstange 36 durchsetzt den Stanzwerkzeugträger 7 längs der Hubachse 11. Über die Antriebsstangen 35, 36 ist der Abstreiferträger 9 an dem Stanzwerkzeugträger 7 in Richtung der Querbewegungsachse 19 abgestützt und längs der Hubachse 11 beweglich geführt.

Das erste Querantriebselement 17 und das zweite Querantriebselement 18 sind relativ zu dem Abstreiferträger 9 längs der Querbewegungsachse 19 beweglich. Die von den Querantriebselementen 17, 18 relativ zu dem Abstreiferträger 9 längs der Querbewegungsachse 19 ausgeführten Bewegungen sind geführt. Zu diesem Zweck sind an einem für die Kolben-Zylinder-Einheiten 33, 34 vorgesehenen und eine Tragstruktur bildenden Auflager 37 Führungsschuhe 38, 39 und an der Oberseite der Querantriebselemente 17, 18 Führungsschienen 40, 41 angeordnet. Zur Führung der Querantriebselemente 17, 18 relativ zu dem Abstreiferträger 9 längs der Querbewegungsachse 19 wirken die Führungsschuhe 38, 39 an dem Auflager 37 der Kolben-Zylinder-Einheiten 33, 34 mit den Führungsschienen 40, 41 an den Querantriebselementen 17, 18 zusammen.

Gleichzeitig übernehmen die Querantriebselemente 17, 18 die Abstützung des Abstreiferträgers 9 und des Auflagers 37 sowie die Abstützung des Abstreiferantriebsmotors 32 und der Antriebsstangen 35, 36 in Richtung der Hubachse 11.

Gemäß Figur 1 befindet sich der an dem Abstreiferträger 9 montierte Abstreifer 10 in einer Position, in welcher der Abstreifer 10 längs der Hubachse 11 geringfügig von der Oberseite des zu bearbeitenden Blechs 5 beabstandet ist. In dieser Position längs der Hubachse 11 werden der Abstreiferträger 9 und der Abstreifer 10 mittels einer Klemmvorrichtung 42 gehalten. Die Klemmvorrichtung 42 ist an dem Auflager 37 für die Kolben-Zylinder-Einheiten 33, 34 vorgesehen und umfasst schaltbare Klemmeinheiten 43, 44. Bei entsprechendem Schaltzustand legt die Klemmeinheit 43 die erste Antriebsstange 35 längs der Hubachse 11 fest. Entsprechend dient die Klemmeinheit 44 dazu, die zweite Antriebsstange 36 längs der Hubachse 11 zu arretieren. Bei geklemmten Antriebsstangen 35, 36 befindet sich der Abstreifer 10 in dem Betriebsmodus "passiver Abstreifer". In diesem Betriebsmodus behält der Abstreifer 10 den mittels der Klemmvorrichtung 42 definierten Abstand von dem zu bearbeitenden Blech 5 unabhängig von der momentanen Position des Stanzwerkzeugträgers 7 sowie des an diesem angebrachten Stanzwerkzeugs bei.

Zur Steuerung des Stanzantriebs 12 und des Abstreiferantriebs 13 ist eine numerische Maschinensteuerung 45 vorgesehen, die in Figur 1 andeutungsweise dargestellt ist. Die numerische Maschinensteuerung 45 übernimmt auch die Steuerung der sonstigen Funktionen der Werkzeugmaschine 1, unter anderem auch die vorstehend beschriebenen Verfahrbewegungen der gesamten Bearbeitungseinheit 6 längs der Querbewegungsachse 19.

## Patentansprüche

1. Bearbeitungseinheit einer Werkzeugmaschine (1) zur stanzenden Bearbeitung von Werkstücken, insbesondere von Blechen (5), mit einem Stanzwerkzeugträger (7), an welchem ein Stanzwerkzeug anbringbar ist sowie mit einem Stanzantrieb (12), der ein Querantriebselement (17, 18) aufweist, wobei der Stanzwerkzeugträger (7) längs einer Hubachse (11) bewegbar ist, indem das Querantriebselement (17, 18) mittels eines Stanzantriebsmotors (14) des Stanzantriebs (12) relativ zu dem Stanzwerkzeugträger (7) mit einer Antriebs-Querbewegung längs einer Querbewegungsachse (19) antreibbar ist, die in Querrichtung der Hubachse (11) verläuft,
**dadurch gekennzeichnet, dass**
die Bearbeitungseinheit einen Abstreiferträger (9) für einen Abstreifer (10) für das an dem Stanzwerkzeugträger (7) anbringbare Stanzwerkzeug sowie einen Abstreiferantrieb (13) aufweist, mittels dessen der Abstreiferträger (9) längs der Hubachse (11) bewegbar ist, wobei das Querantriebselement (17, 18) des Stanzantriebs (12) bei der Antriebs-Querbewegung relativ zu dem Abstreiferträger (9) längs der Querbewegungsachse (19) bewegbar ist und der Stanzwerkzeugträger (7) sowie der Abstreiferträger (9) relativ zueinander längs der Hubachse (11) bewegbar sind.

2. Bearbeitungseinheit nach Anspruch 1, **dadurch gekennzeichnet, dass** der Abstreiferträger (9) an dem Stanzwerkzeugträger (7) in Richtung der Querbewegungsachse (19) abgestützt und längs der Hubachse (11) beweglich geführt ist.

3. Bearbeitungseinheit nach einem der vorhergehenden Ansprüche, **dadurch gekennzeichnet, dass** das Querantriebselement (17, 18) des Stanzantriebs (12) in Richtung der Querbewegungsachse (19) relativ zu dem Abstreiferträger (9) beweglich geführt ist, indem das Querantriebselement (17, 18) längs der Querbewegungsachse (19) an einer für den Abstreiferträger (9) vorgesehenen Tragstruktur (37) geführt ist, die ihrerseits den Abstreiferträger (9) in Richtung der Hubachse (11) beweglich lagert.

4. Bearbeitungseinheit nach einem der vorhergehenden Ansprüche, **dadurch gekennzeichnet, dass** das Querantriebselement (17, 18) des Stanzantriebs (12) an einer Tragstruktur (20) der Bearbeitungseinheit in Richtung der Hubachse (11) abgestützt ist und dass das Querantriebselement (17, 18) seinerseits den Abstreiferträger (9) und/oder einen Abstreiferantriebsmotor (32) des Abstreiferantriebs (13) und/oder den Stanzwerkzeugträger (7) in Richtung der Hubachse (11) abstützt.

5. Bearbeitungseinheit nach einem der vorhergehenden Ansprüche, **dadurch gekennzeichnet, dass** der Abstreiferantrieb (13) einen Abstreiferantriebsmotor (32) umfasst, der als Kolben-Zylinder-Motor ausgebildet ist.

6. Bearbeitungseinheit nach einem der vorhergehenden Ansprüche, **dadurch gekennzeichnet, dass** der Abstreiferträger (9) an einen Abstreiferantriebsmotor (32) des Abstreiferantriebs (13) über eine Antriebsstange (35, 36) angebunden ist, welche den Stanzwerkzeugträger (7) längs der Hubachse (11) passiert, insbesondere durchsetzt, wobei der Abstreiferträger (9) an der von dem Abstreiferantriebsmotor (32) abliegenden Seite der Antriebsstange (35, 36) angeordnet und über die Antriebsstange (35, 36) an dem Stanzwerkzeugträger (7) in Richtung der Querbewegungsachse (19) abgestützt und längs der Hubachse (11) beweglich geführt ist.

7. Bearbeitungseinheit nach Anspruch 5 und Anspruch 6, **dadurch gekennzeichnet, dass** als Antriebsstange (35, 36) eine Kolbenstange vorgesehen ist, die an dem Kolben des als Abstreiferantriebsmotor (32) vorgesehenen Kolben-Zylinder-Motors angebracht ist und an deren von dem Kolben-Zylinder-Motor abliegendes Ende der Abstreiferträger (9) angebunden ist.

8. Bearbeitungseinheit nach Anspruch 6 oder Anspruch 7, **dadurch gekennzeichnet, dass** die Antriebsstange als erste Antriebsstange (35) vorgesehen ist und dass der Abstreiferträger (9) an den Abstreiferantriebsmotor (32) des Abstreiferantriebs (13) außerdem über eine zweite Antriebsstange (36) angebunden ist, welche gegenüber der ersten Antriebsstange (35), insbesondere längs der Querantriebsachse (19), versetzt ist und den Stanzwerkzeugträger (7) längs der Hubachse (11) passiert, insbesondere durchsetzt, wobei der Abstreiferträger (9) an der von dem Abstreiferantriebsmotor (32) abliegenden Seite der zweiten Antriebsstange (36) angeordnet und über die zweite Antriebsstange (36) an dem Stanzwerkzeugträger (7) in Richtung der Querbewegungsachse (19) abgestützt und längs der Hubachse (11) beweglich geführt ist.

9. Bearbeitungseinheit nach Anspruch 8, **dadurch gekennzeichnet, dass** der Abstreiferantriebsmotor (32) zwei Motoreinheiten (33, 34) umfasst und dass eine Motoreinheit (33) des Abstreiferantriebsmotors (32) der ersten Antriebsstange (35) und die andere Motoreinheit (34) des Abstreiferantriebsmotors (32) der zweiten Antriebsstange (36) zugeordnet ist.

10. Bearbeitungseinheit nach einem der vorhergehenden Ansprüche, **dadurch gekennzeichnet, dass** das Querantriebselement (17, 18) des Stanzantriebs (12) ein stanzantriebsmotorseitiges Getriebeelement eines zwischen dem Stanzantriebsmotor (14) und dem Stanzwerkzeugträger (7) vorgesehenen Keilgetriebes (21) bildet und mit einem stanzwerkzeugträgerseitigen Getriebeelement des Keilgetriebes (21) unter Antreiben des Stanzwerkzeugträgers (7) längs der Hubachse (11) zusammenwirkt.

11. Bearbeitungseinheit nach Anspruch 10, **dadurch gekennzeichnet dass** das Querantriebselement (17, 18) des Stanzantriebs (12) und/oder das stanzwerkzeugträgerseitige Getriebeelement des Keilgetriebes (21) als Getriebekeil ausgebildet ist mit einer gegen die Querbewegungsachse (19) geneigten Keilfläche (22, 23, 26, 27).

12. Bearbeitungseinheit nach einem der vorhergehenden Ansprüche, **dadurch gekennzeichnet, dass** das Querantriebselement als erstes Querantriebselement (17) vorgesehen ist und dass der Stanzantrieb (12) zusätzlich ein zweites Querantriebselement (18) aufweist, wobei das erste Querantriebselement (17) und das zweite Querantriebselement (18) gegenläufig längs der Querbewegungsachse (19) mit einer Antriebs-Querbewegung antreibbar sind, aufgrund derer der Stanzwerkzeugträger (7) längs der Hubachse (11) bewegbar ist.

13. Bearbeitungseinheit nach Anspruch 12, **dadurch gekennzeichnet, dass** das erste Querantriebselement (17) und das zweite Querantriebselement (18) des Stanzantriebs (12) jeweils ein stanzantriebsmotorseitiges Getriebeelement eines zwischen dem Stanzantriebsmotor (32) und dem Stanzwerkzeugträger (7) vorgesehenen Keilgetriebes (21) bilden, wobei unter Antreiben des Stanzwerkzeugträgers (7) längs der Hubachse (11) das erste Querantriebselement (17) mit einem ersten stanzwerkzeugträgerseitigen Getriebeelement (24) des Keilgetriebes (21) und das zweite Querantriebselement (18) mit einem zweiten stanzwerkzeugträgerseitigen Getriebeelement (25) des Keilgetriebes (21) zusammenwirken.

14. Bearbeitungseinheit nach Anspruch 13, **dadurch gekennzeichnet, dass** das erste Querantriebselement (17) und das zweite Querantriebselement (18) des Stanzantriebs (12) und/oder das erste stanzwerkzeugträgerseitige Getriebeelement (24) und das zweite stanzwerkzeugträgerseitige Getriebeelement (25) des Keilgetriebes (21) als Getriebekeile ausgebildet sind, wobei das erste Querantriebselement (17) und das zweite Querantriebselement (18) gegenläufig längs der Querbewegungsachse (19) mit einer Antriebs-Querbewegung antreibbar sind und jeweils eine Keilfläche (22, 23) aufweisen und die Keilflächen des ersten Querantriebselements (17) und des zweiten Querantriebselements (18) gegensinnig gegen die Querbewegungsachse (19) geneigt sind und/oder wobei das erste stanzwerkzeugträgerseitige Getriebeelement (24) und das zweite stanzwerkzeugträgerseitige Getriebeelement (25) des Keilgetriebes (21) jeweils eine Keilfläche (26, 27) aufweisen und die Keilflächen (26, 27) des ersten stanzwerkzeugträgerseitigen Getriebeelements (24) und des zweiten stanzwerkzeugträgerseitigen Getriebeelements (25) gegensinnig gegen die Querbewegungsachse (19) geneigt sind.

15. Werkzeugmaschine zur stanzenden Bearbeitung von Werkstücken, insbesondere von Blechen (5), **gekennzeichnet durch** eine Bearbeitungseinheit (6) nach einem der vorhergehenden Ansprüche.

16. Werkzeugmaschine nach Anspruch 15, **dadurch gekennzeichnet, dass** die Werkzeugmaschine ein Maschinengestell (2) aufweist, an welcher die Bearbeitungseinheit (6) längs der Querbewegungsachse (19) positionierbar ist.

## Claims

1. Processing unit of a machine tool (1) for the punching processing of workpieces, in particular metal sheets (5), having a punching tool carrier (7), to which a punching tool can be fitted, and having a punch drive (12) which has a transverse drive element (17, 18), wherein the punching tool carrier (7) can be moved along a stroke axis (11) by the transverse drive element (17, 18) being able to be driven by means of a punch drive motor (14) of the punch drive (12) relative to the punching tool carrier (7) with a transverse drive movement along a transverse movement axis (19) which extends in the transverse direction of the stroke axis (11),
**characterised in that**
the processing unit has a stripper carrier (9) for a stripper (10) for the punching tool which can be fitted to the punching tool carrier (7) and a stripper drive (13) by means of which the stripper carrier (9) can be moved along the stroke axis (11), wherein the transverse drive element (17, 18) of the punch drive (12) during the transverse drive movement can be moved relative to the stripper carrier (9) along the transverse movement axis (19) and the punching tool carrier (7) and the stripper carrier (9) can be moved relative to each other along the stroke axis (11).

2. Processing unit according to claim 1, **characterised in that** the stripper carrier (9) is supported on the punching tool carrier (7) in the direction of the transverse movement axis (19) and is movably guided along the stroke axis (11).

3. Processing unit according to either of the preceding claims, **characterised in that** the transverse drive element (17, 18) of the punch drive (12) is movably guided in the direction of the transverse movement axis (19) relative to the stripper carrier (9) by the transverse drive element (17, 18) being guided along the transverse movement axis (19) on a carrier structure (37) which is provided for the stripper carrier (9) and which itself movably supports the stripper carrier (9) in the direction of the stroke axis (11).

4. Processing unit according to any one of the preceding claims, **characterised in that** the transverse drive element (17, 18) of the punch drive (12) is supported on a carrier structure (20) of the processing unit in the direction of the stroke axis (11) and **in that** the transverse drive element (17, 18) itself supports the stripper carrier (9) and/or a stripper drive motor (32) of the stripper drive (13) and/or the punching tool carrier (7) in the direction of the stroke axis (11) .

5. Processing unit according to any one of the preceding claims, **characterised in that** the stripper drive (13) comprises a stripper drive motor (32) which is configured as a piston/cylinder motor.

6. Processing unit according to any one of the preceding claims, **characterised in that** the stripper carrier (9) is connected to a stripper drive motor (32) of the stripper drive (13) by means of a drive rod (35, 36) which passes, in particular extends through, the punching tool carrier (7) along the stroke axis (11), wherein the stripper carrier (9) is arranged at the side of the drive rod (35, 36) remote from the stripper drive motor (32) and is, by means of the drive rod (35, 36), supported on the punching tool carrier (7) in the direction of the transverse movement axis (19) and movably guided along the stroke axis (11).

7. Processing unit according to claim 5 and claim 6, **characterised in that** there is provided as a drive rod (35, 36) a piston rod which is fitted to the piston of the piston/cylinder motor which is provided as the stripper drive motor (32) and to the end of which remote from the piston/cylinder motor the stripper carrier (9) is connected.

8. Processing unit according to claim 6 or claim 7, **characterised in that** the drive rod is provided as a first drive rod (35) and **in that** the stripper carrier (9) is further connected to the stripper drive motor (32) of the stripper drive (13) by means of a second drive rod (36) which is offset with respect to the first drive rod (35), in particular along the transverse drive axis (19), and which passes, in particular extends through, the punching tool carrier (7) along the stroke axis (11), wherein the stripper carrier (9) is arranged at the side of the second drive rod (36) remote from the stripper drive motor (32) and is, by means of the second drive rod (36), supported on the punching tool carrier (7) in the direction of the transverse movement axis (19) and movably guided along the stroke axis (11).

9. Processing unit according to claim 8, **characterised in that** the stripper drive motor (32) comprises two motor units (33, 34) and **in that** one motor unit (33) of the stripper drive motor (32) is assigned to the first drive rod (35) and the other motor unit (34) of the stripper drive motor (32) is assigned to the second drive rod (36).

10. Processing unit according to any one of the preceding claims, **characterised in that** the transverse drive element (17, 18) of the punch drive (12) forms a punch-drive-motor-side gear element of a wedge gear mechanism (21) which is provided between the punch drive motor (14) and the punching tool carrier (7) and cooperates with a punching-tool-carrier-side gear element of the wedge gear mechanism (21) with the punching tool carrier (7) being driven along the stroke axis (11) .

11. Processing unit according to claim 10, **characterised in that** the transverse drive element (17, 18) of the punch drive (12) and/or the punching-tool-carrier-side gear element of the wedge gear mechanism (21) is configured as a gear wedge having a wedge face (22, 23, 26, 27) which is inclined with respect to the transverse movement axis (19).

12. Processing unit according to any one of the preceding claims, **characterised in that** the transverse drive element is provided as a first transverse drive element (17) and **in that** the punch drive (12) additionally has a second transverse drive element (18), wherein the first transverse drive element (17) and the second transverse drive element (18) can be driven in opposite directions along the transverse movement axis (19) with a transverse drive movement, due to which the punching tool carrier (7) can be moved along the stroke axis (11).

13. Processing unit according to claim 12, **characterised in that** the first transverse drive element (17) and the second transverse drive element (18) of the punch drive (12) each form a punch-drive-motor-side gear element of a wedge gear mechanism (21) which is provided between the punch drive motor (32) and the punching tool carrier (7), wherein with the punching tool carrier (7) being driven along the stroke axis (11), the first transverse drive element (17) cooperates with a first punching-tool-carrier-side gear element (24) of the wedge gear mechanism (21) and the second transverse drive element (18) cooperates with a second punching-tool-carrier-side gear element (25) of the wedge gear mechanism (21).

14. Processing unit according to claim 13, **characterised in that** the first transverse drive element (17) and the second transverse drive element (18) of the punch drive (12) and/or the first punching-tool-carrier-side gear element (24) and the second punching-tool-carrier-side gear element (25) of the wedge gear mechanism (21) are configured as gear wedges, wherein the first transverse drive element (17) and the second transverse drive element (18) can be driven in opposing directions along the transverse movement axis (19) with a transverse drive movement and each have a wedge face (22, 23) and the wedge faces of the first transverse drive element (17) and the second transverse drive element (18) are inclined in opposite directions with respect to the transverse movement axis (19) and/or wherein the first punching-tool-carrier-side gear element (24) and the second punching-tool-carrier-side gear element (25) of the wedge gear mechanism (21) each have a wedge face (26, 27) and the wedge faces (26, 27) of the first punching-tool-carrier-side gear element (24) and the second punching-tool-carrier-side gear element (25) are inclined in opposite directions with respect to the transverse movement axis (19).

15. Machine tool for the punching processing of workpieces, in particular metal sheets (5), **characterised by** a processing unit (6) according to any one of the preceding claims.

16. Machine tool according to claim 15, **characterised in that** the machine tool has a machine frame (2) on which the processing unit (6) can be positioned along the transverse movement axis (19).

## Revendications

1. Unité d'usinage d'une machine-outil (1) destinée à l'usinage par poinçonnage de pièces, en particulier de tôles (5), avec un porte-outil de poinçonnage (7), sur lequel un outil de poinçonnage peut être monté ainsi qu'avec un entraînement de poinçonnage (12), qui présente un élément d'entraînement transversal (17, 18), sachant que le porte-outil de poinçonnage (7) est déplaçable le long d'un axe de levage (11), du fait que l'élément d'entraînement transversal (17, 18) peut être entraîné au moyen d'un moteur d'entraînement de poinçonnage (14) de l'entraînement de poinçonnage (12) par rapport au porte-outil de poinçonnage (7) avec un mouvement transversal d'entraînement le long d'un axe de mouvement transversal (19), qui s'étend en direction transversale à l'axe de levage (11), **caractérisée en ce que** l'unité d'usinage présente un porte-racleur (9) pour un racleur (10) pour l'outil de poinçonnage à monter sur le porte-outil de poinçonnage (7) ainsi qu'un entraînement de racleur (13), au moyen duquel le porte-racleur (9) est déplaçable le long de l'axe de levage (11), sachant que l'élément d'entraînement transversal (17, 18) de l'entraînement de poinçonnage (12) est déplaçable par rapport au porte-racleur (9) le long de l'axe de mouvement transversal (19) lors du mouvement transversal d'entraînement et le porte-outil de poinçonnage (7) ainsi que le porte-racleur (9) sont déplaçables l'un par rapport à l'autre le long de l'axe de levage (11).

2. Unité d'usinage selon la revendication 1, **caractérisée en ce que** le porte-racleur (9) est supporté sur le porte-outil de poinçonnage (7) dans la direction de l'axe de mouvement transversal (19) et est guidé en mouvement le long de l'axe de levage (11).

3. Unité d'usinage selon l'une quelconque des revendications précédentes, **caractérisée en ce que** l'élément d'entraînement transversal (17, 18) de l'entraînement de poinçonnage (12) est guidé en mouvement dans la direction de l'axe de mouvement transversal (19) par rapport au porte-racleur (9), du fait que l'élément d'entraînement transversal (17, 18) est guidé le long de l'axe de mouvement transversal (19) sur une structure de support (37) prévue pour le porte-racleur (9), la structure de support (37) supportant de son côté le porte-racleur (9) en mouvement dans la direction de l'axe de levage (11).

4. Unité d'usinage selon l'une quelconque des revendications précédentes, **caractérisée en ce que** l'élément d'entraînement transversal (17, 18) de l'entraînement de poinçonnage (12) est supporté sur une structure de support (20) de l'unité d'usinage dans la direction de l'axe de levage (11) et **en ce que** l'élément d'entraînement transversal (17, 18) supporte de son côté le porte-racleur (9) et/ou un moteur d'entraînement de racleur (32) de l'entraînement de racleur (13) et/ou le porte-outil de poinçonnage (7) dans la direction de l'axe de levage (11) .

5. Unité d'usinage selon l'une quelconque des revendications précédentes, **caractérisée en ce que** l'entraînement de racleur (13) comprend un moteur d'entraînement de racleur (32), qui est constitué par un moteur à piston et cylindre.

6. Unité d'usinage selon l'une quelconque des revendications précédentes, **caractérisée en ce que** le porte-racleur (9) est relié à un moteur d'entraînement de racleur (32) de l'entraînement de racleur (13) par une barre d'entraînement (35, 36), qui franchit, en particulier traverse, le porte-outil de poinçonnage (7) le long de l'axe de levage (11), sachant que le porte-racleur (9) est disposé sur le côté de la barre d'entraînement (35, 36) éloigné du moteur d'entraînement de racleur (32) et est, par l'intermédiaire de la barre d'entraînement (35, 36), supporté sur le porte-outil de poinçonnage (7) dans la direction de l'axe de mouvement transversal (19) et guidé en mouvement le long de l'axe de levage (11).

7. Unité d'usinage selon la revendication 5 ou la revendication 6, **caractérisée en ce qu'**il est prévu comme barre d'entraînement (35, 36) une tige de piston, qui est montée sur le piston du moteur à piston et cylindre prévu comme moteur d'entraînement de racleur (32) et le porte-racleur (9) est relié à l'extrémité de celle-ci éloignée du moteur à piston et cylindre.

8. Unité d'usinage selon la revendication 6 ou la revendication 7, **caractérisée en ce que** la barre d'entraînement est prévue comme première barre d'entraînement (35) et **en ce que** le porte-racleur (9) est relié par ailleurs au moteur d'entraînement de racleur (32) de l'entraînement de racleur (13) par une deuxième barre d'entraînement (36), qui est décalée par rapport à la première barre d'entraînement (35), en particulier le long de l'axe d'entraînement transversal (19) et franchit, en particulier traverse, le porte-outil de poinçonnage (7) le long de l'axe de levage (11), sachant que le porte-racleur (9) est disposé sur le côté de la deuxième barre d'entraînement (36) éloigné du moteur d'entraînement de racleur (32) et est, par l'intermédiaire de la deuxième barre d'entraînement (36), supporté sur le porte-outil de poinçonnage (7) dans la direction de l'axe de mouvement transversal (19) et guidé en mouvement le long de l'axe de levage (11).

9. Unité d'usinage selon la revendication 8, **caractérisée en ce que** le moteur d'entraînement de racleur (32) comprend deux unités de moteur (33, 34) et **en ce qu'**une première unité de moteur (33) du moteur d'entraînement de racleur (32) est associée à la première barre d'entraînement (35) et l'autre unité de moteur (34) du moteur d'entraînement de racleur (32) est associée à la deuxième barre d'entraînement (36).

10. Unité d'usinage selon l'une quelconque des revendications précédentes, **caractérisée en ce que** l'élément d'entraînement transversal (17, 18) de l'entraînement de poinçonnage (12) forme un élément de transmission côté moteur d'entraînement de poinçonnage d'une transmission à coins (21) prévue entre le moteur d'entraînement de poinçonnage (14) et le porte-outil de poinçonnage (7) et coopère avec un élément de transmission côté porte-outil de poinçonnage de la transmission à coins (21) avec entraînement du porte-outil de poinçonnage (7) le long de l'axe de levage (11).

11. Unité d'usinage selon la revendication 10, **caractérisée en ce que** l'élément d'entraînement transversal (17, 18) de l'entraînement de poinçonnage (12) et/ou l'élément de transmission côté porte-outil de poinçonnage de la transmission à coins (21) est réalisé sous forme de coin de transmission avec une face de coin (22, 23, 26, 27) inclinée par rapport à l'axe de mouvement transversal (19) .

12. Unité d'usinage selon l'une quelconque des revendications précédentes, **caractérisée en ce que** l'élément d'entraînement transversal est prévu comme premier élément d'entraînement transversal (17) et **en ce que** l'entraînement de poinçonnage (12) présente en outre un deuxième élément d'entraînement transversal (18), dans laquelle le premier élément d'entraînement transversal (17) et le deuxième élément d'entraînement transversal (18) peuvent être entraînés en sens contraire le long de l'axe de mouvement transversal (19) avec un mouvement transversal d'entraînement, à cause duquel le porte-outil de poinçonnage (7) est déplaçable le long de l'axe de levage (11) .

13. Unité d'usinage selon la revendication 12, **caractérisée en ce que** le premier élément d'entraînement transversal (17) et le deuxième élément d'entraînement transversal (18) de l'entraînement de poinçonnage (12) forment respectivement un élément de transmission côté moteur d'entraînement de poinçonnage d'une transmission à coins (21) prévue entre le moteur d'entraînement de poinçonnage (32) et le porte-outil de poinçonnage (7), sachant que le premier élément d'entraînement transversal (17) coopère avec un premier élément de transmission côté porte-outil de poinçonnage (24) de la transmission à coins (21) et le deuxième élément d'entraînement transversal (18) coopère avec un deuxième élément de transmission côté porte-outil de poinçonnage (25) de la transmission à coins (21) avec entraînement du porte-outil de poinçonnage (7) le long de l'axe de levage (11).

14. Unité d'usinage selon la revendication 13, **caractérisée en ce que** le premier élément d'entraînement transversal (17) et le deuxième élément d'entraînement transversal (18) de l'entraînement de poinçonnage (12) et/ou le premier élément de transmission côté porte-outil de poinçonnage (24) et le deuxième élément de transmission côté porte-outil de poinçonnage (25) de la transmission à coins (21) sont réalisés sous la forme de coins de transmission, sachant que le premier élément d'entraînement transversal (17) et le deuxième élément d'entraînement transversal (18) peuvent être entraînés en sens contraire le long de l'axe de mouvement transversal (19) avec un mouvement transversal d'entraînement et présentent respectivement une face de coin (22, 23) et les faces de coin du premier élément d'entraînement transversal (17) et du deuxième élément d'entraînement transversal (18) sont inclinées en sens contraire par rapport à l'axe de mouvement transversal (19) et/ou sachant que le premier élément de transmission côté porte-outil de poinçonnage (24) et le deuxième élément de transmission côté porte-outil de poinçonnage (25) de la transmission à coins (21) présentent respectivement une face de coin (26, 27) et les faces de coin (26, 27) du premier élément de transmission côté porte-outil de poinçonnage (24) et du deuxième élément de transmission côté porte-outil de poinçonnage (25) sont inclinées en sens contraire par rapport à l'axe de mouvement transversal (19).

15. Machine-outil destinée à l'usinage par poinçonnage de pièces, en particulier de tôles (5), **caractérisée par** une unité d'usinage (6) selon l'une quelconque des revendications précédentes.

16. Machine-outil selon la revendication 15, **caractérisée en ce que** la machine-outil présente un bâti de machine (2), sur lequel l'unité d'usinage (6) peut être positionnée le long de l'axe de mouvement transversal (19).
